# EUROPÄISCHE PATENTSCHRIFT

(11) **EP 0 396 798 B1**
(45) Veröffentlichungstag und Bekanntmachung des Hinweises auf die Patenterteilung: **23.03.1994**
(21) Anmeldenummer: 89108470.9
(22) Anmeldetag: 11.05.1989
(51) Int. Cl.: B61L 1/08

(54) **Verfahren und Anordnung zur Erkennung von Schienenfahrzeugen**
Method and arrangement for detecting railway vehicles
Procédé et dispositif de détection de véhicules ferroviaires

(43) Veröffentlichungstag der Anmeldung: 14.11.1990
(73) Patentinhaber: SCHEIDT & BACHMANN GMBH, D-41238 Mönchengladbach (DE)
(72) Erfinder: Miller, Gert, D-4050 Mönchengladbach 1 (DE); Auler, Heinz, D-4050 Mönchengladbach 2 (DE)
(74) Vertreter: Stenger, Watzke & Ring Patentanwälte

(56) Entgegenhaltungen:
- DE-A- 3 419 609
- NL-A- 8 601 891
- I.E.E. PROCEEDINGS-B/ELECTRIC POWER APPLICATIONS, Band 134, Nr. 3, Mai 1987, Part B, Seiten 167-175, Stevenage, Herts, GB; H. UEBEL et al.: "New German developments in the field of train detection"

## Beschreibung

Die Erfindung betrifft ein Verfahren und eine Anordnung zur Erkennung von Schienenfahrzeugen mittels mindestens einer im Gleisverlauf angeordneten Induktionsschleife, die Teil eines Oszillatorkreises ist, dessen Änderung der Oszillatorfrequenz in Abhängigkeit von der Zeit in Form einer Kurve erfaßt und hinsichtlich der die Fahrdynamik der Schienenfahrzeuge kennzeichnenden Eigenschaften, wie insbesondere Maxima, Minima, Wendepunkte und Steigungen in einer zugeordneten Schaltung ausgewertet wird.

Aus der DE-OS 31 00 724 ist ein Verfahren zur Überwachung des Vorhandenseins von Fahrzeugen innerhalb bestimmter Verkehrsflächen bekannt, bei dem die Induktivitätsveränderung mindestens einer Induktionsschleife über einen Oszillator erfaßt und an eine Auswerteschaltung weitergegeben wird. Die aus den Schwingungen des Oszillators erzeugten Impulse werden in ein der Oszillatorfrequenz proportionales Zeitsignal umgesetzt, das mittels einer konstanten Basisfrequenz digital gemessen wird und dessen aus der Induktivitätsveränderung resultierende Änderung in der Auswerteschaltung festgestellt und bei Überschreiten eines programmierbaren Schwellwertes als Steuersignal weiterverarbeitet wird. Um beim Vorhandensein mehrerer Induktionsschleifen eine Richtungsbestimmung der Fahrzeuge durchführen zu können, ist neben einer Mehrzahl von Induktionsschleifen mit gleicher Oszillatorfrequenz eine Induktionsschleife mit hierzu unterschiedlicher Oszillatorfrequenz vorgesehen; ein Umschalter führt die Oszillatorfrequenz dieser Induktionsschleifen umlaufend der Auswerteschaltung zu, wobei die Zuordnung des verarbeiteten Signals zu der entsprechenden Induktionsschleife durch die zu den gleichen Oszillatorfrequenzen unterschiedliche Oszillatorfrequenz erfolgt. Hierdurch ist ohne aufwendige Synchronisation zwischen Umschalter und Auswerteschaltung trotz einer gemeinsamen Auswerteschaltung für mehrere Induktionsschleifen eine einwandfreie Ortsbestimmung der zu verarbeitenden Signale zu der jeweiligen Induktionsschleife möglich.

Auch aus der DE-PS 31 13 197 ist ein Verfahren und eine Vorrichtung zur Überwachung des Vorhandenseins von Schienenfahrzeugen innerhalb bestimmter Streckenabschnitte durch Messen der Veränderung der Induktivität eines durch Kurzschlußverbinder begrenzten Gleisabschnittes bekannt, wobei zur Messung der Induktivität des Gleisabschnittes eine galvanisch vom Kurzschlußring getrennte Induktionsschleife im Schienenstrang angeordnet ist und die Induktivitätsveränderung über einen Oszillator erfaßt und an eine Auswerteschaltung weitergegeben wird, die den Besetzt- bzw. Freizustand des Gleisabschnittes ermittelt. Um eine Ortung eines Schienenfahrzeuges innerhalb bestimmter, durch eine Induktionsschleife überwachter Streckenabschnitte zu ermöglichen, sind die parallel zu den Schienen verlaufenden Teillängen der Induktionsschleife unmittelbar am Schienenfuß angeordnet und zwischen den Kurzschlußverbindern mindestens ein weiterer schaltbarer Kurzschlußverbinder angeordnet.

Schließlich ist aus der DE-OS 34 19 609 ein Verfahren zur Überwachung eines Gleisabschnittes auf das Vorhandensein von Schienenfahrzeugen mittels mindestens zweier im Gleisverlauf angeordneter Induktionsschleifen mit Auswerteschaltung bekannt, deren Induktivitätsveränderung beim Verfahren durch Schienenfahrzeuge in der Auswerteschaltung gemessen wird. Bei diesem bekannten Verfahren ist jeweils mindestens eine Induktionsschleife am Anfang und am Ende des zu überwachenden Gleisabschnittes angeordnet, wobei diese Induktionsschleifen hinsichtlich ihres mechanischen und elektrischen Aufbaus identisch sind. In der Auswerteschaltung werden der Kurvenverlauf der gemessenen Induktivitätsveränderung in Abhängigkeit von der Zeit für jede Induktionsschleife ermittelt, gespeichert und die Kurvenverläufe miteinander hinsichtlich ihrer Charakteristiken verglichen. Um Geschwindigkeitsänderungen der Schienenfahrzeuge beim Befahren der im Gleis angeordneten Induktionsschleifen zu berücksichtigen, werden bei dem bekannten Verfahren die unterschiedlichen Zeitdauern der Kurvenverläufe durch Verändern des Zeitmaßstabes entsprechend den unterschiedlichen Geschwindigkeiten für den erforderlichen Vergleich angeglichen.

Bei den bekannten Verfahren und Anordnungen zur Erkennung von Schienenfahrzeugen mittels mindestens einer im Gleisverlauf angeordneten Induktionsschleife ergeben sich fehlerhafte Resultate, wenn das Schienenfahrzeug beim Befahren der Induktionsschleifen sein induktiv erfaßbares Erscheinungsbild, beispielsweise durch Erzeugen von Magnetfeldern verändert. Dies ist immer dann der Fall, wenn das Schienenfahrzeug mit Magnetbremsen ausgestattet ist. Die beim Bremsvorgang entstehenden Magnetfelder stören nicht nur unmittelbar die von der Induktionsschleife erfaßte Oszillatorfrequenz, sondern auch mittelbar durch einen in den Schienen nach einem Bremsvorgang verbleibenden Restmagnetismus.

Der Erfindung liegt die Aufgabe zugrunde, ein Verfahren und eine Anordnung zur Erkennung von Schienenfahrzeugen mittels mindestens einer im Gleisverlauf angeordneten Induktionsschleife zu schaffen, die auch dann auswertbare Ergebnisse liefern, wenn die Schienenfahrzeuge insbesondere durch ihre Magnetbremsen Magnetfelder erzeugen.

Die Lösung dieser Aufgabenstellung ist hinsichtlich des erfindungsgemäßen Verfahrens dadurch gekennzeichnet, daß zusätzlich zur Veränderung der Oszillatorfrequenz vom Schienenfahrzeug insbesondere durch Magnetbremsen erzeugte Magnetfelder erfaßt und bei der Auswertung der kennzeichnenden Eigenschaften der durch die Änderung der Oszillatorfrequenz über der Zeit gebildeten und durch im Fall des Vorhandenseins von Magnetfeldern zumindest teilweise veränderten Kurve berücksichtigt werden.

Durch die zusätzliche Erfassung der von den Schienenfahrzeugen erzeugten Magnetfelder und deren Berücksichtigung bei der Auswertung der Kurve, die als Änderung der Oszillatorfrequenz in Abhängigkeit von der Zeit durch die Induktionsschleife ermittelt wird, können die bekannten Verfahren und Anordnungen auch dann zur Erkennung von Schienenfahrzeugen bzw. zur Überwachung von Gleisabschnitten eingesetzt werden, wenn auf den entsprechenden Strecken Schienenfahrzeuge mit Magnetbremsen verkehren. Derartige Schienenfahrzeuge führen bei den bekannten Verfahren und Anordnungen zu fehlerhaften Ergebnissen, weil die Magnetfelder die mit Hilfe der Induktionsschleife ermittelte Kurve bisher unüberprüfbar verfälschten.

Da die von einem Schienenfahrzeug erzeugten Magnetfelder die Werte der von der Induktionsschleife erfaßten Oszillatorfrequenz anheben, lag insbesondere der das Ende der Kurve bestimmende Wert über dem Schwellwert, der wegen der sich ändernden Umwelteinflüsse größer als Null eingesetzt werden mußte. Demzufolge unterblieb in diesen Fällen die durch Unterschreitung dieses Schwellwertes normalerweise erfolgende Erkennung des Endes des Schienenfahrzeuges. Um diesen Fehler auszuschalten, wird gemäß einem weiteren Merkmal der Erfindung bei der Erfassung von vom Schienenfahrzeug erzeugten Magnetfeldern der das Ende der Kurve bestimmende Schwellwert entsprechend dem erfaßten Magnetfeld heraufgesetzt.

Eine weitere Fehlermöglichkeit bei der Auswertung der Meßwerte ergibt sich dadurch, daß in den Schienen ein Restmagnetismus verbleibt, der sich durch die vom Schienenfahrzeug erzeugten Magnetfelder ergibt und sich nur verhältnismäßig langsam abbaut. Um diesen Restmagnetismus und sich ändernde Umwelteinflüsse zu berücksichtigen, wird zur Weiterbildung des erfindungsgemäßen Verfahrens schließlich vorgeschlagen, die Schwellwerte für den Beginn und das Ende der Kurve unter Berücksichtigung der Umwelteinflüsse und/oder des in den Schienen aufgrund von durch das Schienenfahrzeug erzeugten Magnetfeldern verbleibenden Restmagnetismus nachzueichen. Die jeweilige Nacheichung wird hierbei durch die Größe der erfindungsgemäß erfaßten Magnetfelder bestimmt.

Die erfindungsgemäße Anordnung zur Erkennung von Schienenfahrzeugen mittels mindestens einer im Gleisverlauf angeordneten Induktionsschleife ist dadurch gekennzeichnet, daß zusätzlich zur Induktionsschleife eine Meßeinrichtung zur Erfassung von aufgrund bewegter Magnetfelder erzeugten elektromagnetischen Kräften (EMK) vorgesehen ist, die mit der Auswerteschaltung verknüpft ist. Als Meßeinrichtung kann hierbei entweder eine zusätzliche, im Gleisverlauf verlegte Induktionsschleife oder ein Magnetfelder erfassender Halbleitersensor, z.B. Hallsensor verwendet werden.

Mit Hilfe dieser sehr einfachen und mit der vorhandenen Auswerteschaltung verknüpften Meßeinrichtungen werden die von den Schienenfahrzeugen erzeugten Magnetfelder zuverlässig erfaßt und bei der Auswertung der Kurven berücksichtigt, die sich durch die Erfassung der Änderung der Oszillatorfrequenz in Abhängigkeit von der Zeit ergeben. Das erfindungsgemäße Verfahren und die zugehörige Anordnung kommen demgemäß mit einem geringen Bauaufwand aus, obwohl durch sie die Sicherheit der Überwachung erheblich gesteigert wird.

Auf der Zeichnung sind ein Ausführungsbeispiel der erfindungsgemäßen Anordnung und zwei mit dieser Anordnung ermittelte Kurven dargestellt, und zwar zeigen:
- Fig. 1: eine schematische Draufsicht auf einen Gleisabschnitt mit einer zur Erkennung von Schienenfahrzeugen angeordneten Induktionsschleife,
- Fig. 2: die mittels dieser Induktionsschleife erfaßte Kurve der Oszillatorfrequenz in Abhängigkeit von der Zeit und
- Fig. 3: eine zugehörige Kurve der zusätzlich erfaßten elektromagnetischen Kräfte.

Bei dem in Fig.1 dargestellten Ausführungsbeispiel ist ein Gleisabschnitt 1 zu erkennen, in dem eine mit ausgezogenen Linien dargestellte Induktionsschleife 2 verlegt ist. Diese Induktionsschleife 2 ist Teil eines Oszillatorkreises, der an eine Auswerteschaltung 3 angeschlossen ist. Im linken Teil der Fig.1 ist ein Schienenfahrzeug 4 mit zwei Achsen 5 zu erkennen, das sich auf die im Gleisabschnitt 1 verlegte Induktionsschleife 2 zubewegt.

Beim Überfahren der Induktionsschleife 2 durch das Schienenfahrzeug 4 wird die hierdurch hervorgerufene Änderung der Oszillatorfrequenz des die Induktionsschleife 2 umfassenden Oszillatorkreises in der Auswerteschaltung 3 in Form einer Kurve K₁ erfaßt, die mit ausgezogenen Linien in Fig.2 über der Zeit aufgetragen ist. Diese nur schematisch dargestellte Kurve K₁ läßt erkennen, daß die Oszillatorfrequenz f ausgehend von einem Minimalwert fₘ, der durch Umwelteinflüsse, beispielsweise den Bettungswiderstand der Schienen beeinflußt wird, sofort ansteigt, sobald die erste Achse 5 des Schienenfahrzeuges 4 in den Bereich der Induktionsschleife 2 kommt. Der Anstieg der Kurve ist ein Maß für die Geschwindigkeit des Schienenfahrzeugs 4. Solange sich die Achse 5 im Bereich der Induktionsschleife 2 befindet, erreicht die Kurve K₁ einen Maximalwert fₖ. Von diesem Maximalwert fₖ fällt die Kurve K₁ ab. Da sich nunmehr die Masse des Schienenfahrzeugs 4 im Bereich der Induktionsschleife 2 befindet, ergibt sich ein Zwischenwert f_{z}, der oberhalb des Minimalwertes fₘ liegt. Sobald die zweite Achse 5 in den Bereich der Induktionsschleife 2 kommt, steigt die Kurve K₁ wiederum an, um einen zweiten Maximalwert fₖ zu erreichen, bevor die Kurve K₁ auf den ursprünglichen Minimalwert fₘ abfällt, denn das Schienenfahrzeug 4 den Bereich der Induktionsschleife 2 verlassen hat.

Um trotz des ständig erfaßten Minimalwertes fₘ durch die Auswerteschaltung 3 ein Signal abgeben zu können, das ein Erkennen des Endes eines Schienenfahrzeuges bedeutet, liegt der das Ende der Kurve K₁ bestimmende Schwellwert Sₑ oberhalb des Minimalwertes fₘ. Die beschriebene und in Fig.1 dargestellte Anordnung erkennt somit das Ende des Schienenfahrzeuges, sobald die Kurve K₁ der mittels der Induktionsschleife 2 erfaßten Oszillatorfrequenz f unter den Schwellwert Sₑ fällt.

Wenn es sich bei dem Schienenfahrzeug 4 um ein mit Magnetbremsen 6 ausgestattetes Fahrzeug handelt, das im Bereich des Gleisabschnittes 1 seine Magnetbremsen 6 betätigt, wird die Kurve K₁ verändert.

In Fig.2 ist mit einer strichpunktierten Linie eine Kurve K₂ eingezeichnet, die sich kurz nach dem ersten Maximum der Kurve K₁ von dieser Kurve K₁ durch höhere Werte unterscheidet. Diese im hinteren Bereich der Kurve K₂ erhöhten Werte der Oszillatorfrequenz f ergeben sich durch elektromagnetische Kräfte EMK, welche dadurch erzeugt worden sind, daß das Schienenfahrzeug 4 beim Überfahren der Induktionsschleife 2 seine Magnetbremsen 6 betätigt hat. Die auf diese Weise vom Schienenfahrzeug 4 erzeugten, sich relativ zur Induktionsschleife 2 bewegenden Magnetfelder erzeugen in der Induktionsschleife 2 elektromagnetische Kräfte EMK, welche die Oszillatorfrequenz f erhöhen.

Um diese Veränderung des von der Induktionsschleife 2 erfaßten Kurvenverlaufes bei der Auswertung in der Auswerteschaltung 3 berücksichtigen zu können, werden die elektromagnetischen Kräfte EMK durch eine zusätzlich zur Induktionsschleife 2 im Gleisabschnitt 1 angeordnete Meßeinrichtung erfaßt. In Fig.1 sind zwei derartige Meßeinrichtungen, die alternativ verwendet werden, eingezeichnet. Bei der ersten Ausführungsform handelt es sich um eine zusätzliche, im Gleisverlauf verlegte Induktionsschieife 7, die in Fig.1 strichpunktiert eingezeichnet ist. Bei der zweiten Möglichkeit handelt es sich um einen Magnetfelder erfassenden Halbleitersensor, beispielsweise einen Hallsensor 8. Beide Meßeinrichtungen 7 bzw. 8 sind mit der Auswerteschaltung 3 verknüpft.

In Fig .3 ist - aufgetragen über der Zeit entsprechend dem Diagramm in Fig.2 - der Verlauf der elektromagnetischen Kräfte EMK eingezeichnet. Durch einen Vergleich der Figuren 2 und 3 ist zu erkennen, daß diese, entweder von der zusätzlichen Induktionsschleife 7 oder dem Hallsensor 8 erfaßten elektromagnetischen Kräfte EMK Ursache für die Abweichungen der Kurve K₂ gegenüber der Kurve K₁ in Fig.2 sind. Da die Größe und der zeitliche Verlauf dieser elektromagnetischen Kräfte EMK erfaßt und von den Meßeinrichtungen 7 bzw. 8 der Auswerteschaltung 3 mitgeteilt wird, kann die Veränderung der Kurve K₁ zur Kurve K₂ aufgrund der durch die Magnetbremsen 6 des Schienenfahrzeugs 4 erzeugten elektromagnetischen Kräfte EMK bei der Auswertung der Kurve K₂ berücksichtigt, d.h eliminiert werden. Die zusätzliche Erfassung der insbesondere durch Magnetbremsen 6 des Schienenfahrzeugs 4 erzeugten Magnetfelder durch zusätzlich zur Induktionsschleife 2 angeordnete Meßeinrichtungen 7 bzw. 8 sichert demzufolge eine ordnungsgemäße Erkennung von Schienenfahrzeugen im überwachten Gleisabschnitt 1, auch wenn beim Befahren dieses Gleisabschnittes 1 durch Magnetbremsen 6 elektromagnetische Kräfte EMK erzeugt werden, die die von der Induktionsschleife 2 erfaßte Kurve K₁ verändern.

Wie aus Fig.2 hervorgeht, ist die von der Induktionsschleife 2 erfaßte Oszillatorfrequenz f auch nach Beendigung des unter Einsatz der Magnetbremsen 6 erfolgten Bremsvorganges gegenüber den normalen Werten erhöht. Dies ergibt sich aufgrund des Restmagnetismus in den Schienen infolge der Magnetbremsung. Figur 2 läßt erkennen, daß die gemessenen Werte der Oszillatorfrequenz f im rechten Teil der Kurve K₂ zwar langsam absinken, aber dennoch über dem Schwellwert Sₑ liegen, der normalerweise das Ende der Kurve K₁ signalisiert und demzufolge zur Zugschlußmeldung oder zu einer Freimeldung des Gleisabschnittes 1 herangezogen wird.

Um auch im Falle der Benutzung von Magnetbremsen 6, d.h. bei einem Kurvenverlauf gemäß der Kurve K₂ in Fig.2 eine solche Meldung abgeben zu können, wird der Schwellwert Sₑ von der Auswerteschaltung 3 auf einen korrigierten Schwellwert Sₖ erhöht, wenn gemäß Fig.3 im Verlauf der Messung elektromagnetische Kräfte EMK festgestellt worden sind.

Um bei einem kurzfristig aufeinanderfolgenden Befahren des Gleisabschnittes 1 durch unterschiedliche Schienenfahrzeuge 4 sich ändernde Umwelteinflüsse und/oder in den Schienen verbleibenden Restmagnetismus bei der Auswertung berücksichtigen zu können, werden die Schwellwerte sowohl für den Beginn als auch für das Ende der Kurven K₁ und K₂ nachgeeicht, wobei insbesondere der gemäß Fig.3 ermittelte Verlauf der elektromagnetischen Kräfte EMK Berücksichtigung findet.

### Bezugszeichenliste:

- 1: Gleisabschnitt
- 2: Induktionsschleife
- 3: Auswerteschaltung
- 4: Schienenfahrzeug
- 5: Achse
- 6: Magnetbremse
- 7: zusätzliche Induktionsschleife
- 8: Hallsensor
- f: Oszillatorfrequenz
- fₘ: Minimalwert
- fₖ: Maximalwert
- f_{z}: Zwischenwert
- K₁: Kurve ohne EMK
- K₂: Kurve mit EMK
- Sₑ: Schwellwert (Ende der Kurve)
- Sₖ: (korrigierter) Schwellwert

## Patentansprüche

1. Verfahren zur Erkennung von Schienenfahrzeugen mittels mindestens einer im Gleisverlauf angeordneten Induktionsschleife, die Teil eines Oszillatorkreises ist, dessen Änderung der Oszillatorfrequenz in Abhängigkeit von der Zeit in Form einer Kurve erfaßt und hinsichtlich der die Fahrdynamik der Schienenfahrzeuge kennzeichnenden Eigenschaften, wie insbesondere Maxima, Minima, Wendepunkte und Steigungen in einer zugeordneten Schaltung ausgewertet wird,
**dadurch gekennzeichnet,**
daß zusätzlich zur Veränderung der Oszillatorfrequenz vom Schienenfahrzeug insbesondere durch Magnetbremsen erzeugte Magnetfelder erfaßt und bei der Auswertung der kennzeichnenden Eigenschaften der durch die Änderung der Oszillatorfrequenz über der Zeit gebildeten und durch im Fall des Vorhandenseins von Magnetfeldern zumindest teilweise veränderten Kurve berücksichtigt werden.

2. Verfahren nach Anspruch 1, dadurch gekennzeichnet, daß bei der Erfassung von vom Schienenfahrzeug erzeugten Magnetfeldern der das Ende der Kurve bestimmende Schwellwert entsprechend dem erfaßten Magnetfeld heraufgesetzt wird.

3. Verfahren nach Anspruch 1 und 2, dadurch gekennzeichnet, daß die Schwellwerte für den Beginn und das Ende der Kurve unter Berücksichtigung der Umwelteinflüsse und/oder des in den Schienen aufgrund von durch das Schienenfahrzeug erzeugten Magnetfeldern verbleibenden Restmagnetismus nachgeeicht werden.

4. Anordnung zur Erkennung von Schienenfahrzeugen (4) bestehend aus mindestens einer im Gleisverlauf (1) angeordneten Induktionsschleife (2), die Teil eines Oszillatorkreises ist, dessen Änderung der Oszillatorfrequenz (f) in Abhängigkeit von der Zeit (t) in Form einer Kurve (K₁, K₂) erfaßt und hinsichtlich der die Fahrdynamik der Schienenfahrzeuge (4) kennzeichnenden Eigenschaften, wie insbesondere Maxima, Minima, Wendepunkte und Steigungen in einer zugeordneten Schaltung (3) ausgewertet wird,
**dadurch gekennzeichnet,**
daß zusätzlich zur Induktionsschleife (2) eine Meßeinrichtung (7,8) zur Erfassung von aufgrund bewegter Magnetfelder erzeugten elektromagnetischen Kräften (EMK) vorgesehen ist, die mit der Auswerteschaltung (3) verknüpft ist.

5. Anordnung nach Anspruch 4, dadurch gekennzeichnet, daß die Meßeinrichtung durch eine zusätzliche, im Gleisabschnitt (1) verlegte Induktionsschleife (7) gebildet ist.

6. Anordnung nach Anspruch 4, dadurch gekennzeichnet, daß die Meßeinrichtung durch einen Magnetfelder erfassenden Halbleitersensor, beispielsweise Hallsensor (8) gebildet ist.

## Claims

1. Method for detecting rail vehicles by means of at least one induction loop, which is arranged in the course of the track and is part of an oscillator circuit, the change in the oscillator frequency of which is measured as a function of time in the form of a curve and evaluated in an assigned circuit with respect to the properties characterizing the dynamics of rail vehicle movements such as, in particular, maxima, minima, points of inflection and gradients, characterized in that in addition to the variation in the oscillator frequency, magnetic fields generated by the rail vehicle, in particular by magnetic braking, are measured and taken into account when evaluating the characterizing properties of the curve which is formed by the temporal change in the oscillator frequency and varied at least partly in the case of the presence of magnetic fields.

2. Method according to Claim 1, characterized in that when measuring the magnetic fields generated by the rail vehicle, the threshold value determining the end of the curve is increased in accordance with the measured magnetic field.

3. Method according to Claims 1 and 2, characterized in that the threshold values at the beginning and the end of the curve are recalibrated taking account of the environmental influences and/or of the residual magnetism remaining in the rails as a result of magnetic fields generated by the rail vehicle.

4. Arrangement for detecting rail vehicles (4), consisting of at least one induction loop (2), which is arranged in the course (1) of the track and is part of an oscillator circuit, the change in the oscillator frequency (f) of which is measured as a function of time (t) in the form of a curve (K₁, K₂) and evaluated in an assigned circuit (3) with respect to the properties characterizing the dynamics of rail vehicle (4) movements such as, in particular, maxima, minima, points of inflection and gradients characterized in that in addition to the induction loop (2) provision is made of a measuring device (7, 8) which is intended for the purpose of measuring electromagnetic forces (EMK) generated by moving magnetic fields and is linked to the evaluation circuit (3).

5. Arrangement according to Claim 4, characterized in that the measuring device is formed by an additional induction loop (7) laid in the track section (1).

6. Arrangement according to Claim 4, characterized in that the measuring device is formed by a semiconductor sensor, for example a Hall sensor (8), which measures magnetic fields.

## Revendications

1. Procédé de détection de véhicules ferroviaires au moyen d'au moins une boucle inductive, installée dans la longueur de la voie, qui est un élément d'un circuit oscillateur dont la variation de fréquence d'oscillation est enregistrée en fonction du temps sous la forme d'une courbe et est traitée dans un circuit associé pour ce qui est des particularités caractéristiques de la dynamique de marche des véhicules ferroviaires comme, en particulier, les maxima, les minima, les points d'inflexion et les pentes,
caractérisé en ce que,
en plus de la modification de la fréquence d'oscillation, des champs magnétiques produits par le véhicule ferroviaire, en particulier par des freins magnétiques, sont enregistrés et sont pris en considération lors du traitement des particularités caractéristiques de la courbe de variation de la fréquence d'oscillation en fonction du temps qui est au moins en partie modifiée dans le cas de l'existence de champs magnétiques.

2. Procédé selon la revendication 1, caractérisé en ce que, lors de l'enregistrement de champs magnétiques produits par le véhicule ferroviaire, la valeur-seuil qui détermine la fin de la courbe est majorée en fonction du champ magnétique enregistré.

3. Procédé selon les revendications 1 et 2, caractérisé en ce que les valeurs-seuils pour le début et la fin de la courbe sont réétalonnées en considération des influences extérieures et/ou du magnétisme résiduel dans les rails en raison des champs magnétiques produits par le véhicule ferroviaire.

4. Dispositif de détection de véhicules ferroviaires (4) composé d'au moins une boucle inductive (2), installée dans la longueur de la voie (1), qui est un élément d'un circuit oscillateur dont la variation de fréquence d'oscillation (f) est enregistrée en fonction du temps (t) sous la forme d'une courbe (K₁, K₂) et est traitée dans un circuit associé (3) pour ce qui est des particularités caractéristiques de la dynamique de marche des véhicules ferroviaires (4) comme, en particulier, les maxima, les minima, les points d'inflexion et les pentes,
caractérisé en ce que,
en plus de la boucle inductive (2), un équipement de mesure (7, 8) destiné à l'enregistrement des forces électromagnétiques (EMK) produites en raison de champs magnétiques en mouvement est prévu et est relié au circuit de traitement (3).

5. Dispositif selon la revendication 4, caractérisé en ce que l'équipement de mesure est constitué par une boucle inductive (7) supplémentaire posée dans la section de voie (1).

6. Dispositif selon la revendication 4, caractérisé en ce que l'équipement de mesure est constitué par un capteur à semi-conducteurs enregistreur de champs magnétiques, par exemple, un détecteur à effet Hall (8).
